# EUROPÄISCHE PATENTSCHRIFT

(11) **EP 0 507 780 B1**
(45) Veröffentlichungstag und Bekanntmachung des Hinweises auf die Patenterteilung: **06.04.1994**
(21) Anmeldenummer: 90916700.9
(22) Anmeldetag: 24.11.1990
(51) Int. Cl.: F02D 1/18, F02M 41/12

(54) **KRAFTSTOFFEINSPRITZPUMPE**
FUEL INJECTION PUMP
POMPE D'INJECTION DE CARBURANT

(30) Priorität: 29.12.1989 DE 3943246
(43) Veröffentlichungstag der Anmeldung: 14.10.1992
(73) Patentinhaber: ROBERT BOSCH GMBH, 70442 Stuttgart (DE)
(72) Erfinder: BOFINGER, Günter, D-7143 Vaihingen/Enz (DE); NOTHDURFT, Heinz, D-7000 Stuttgart 70 (DE); RÜSSELER, Karl-Friedrich, D-7257 Ditzingen 3 (DE); HAIN, Josef, D-7250 Leonberg (DE); ZEDLER, Hubertus, D-7147 Nussdorf (DE); NARR-HESS, Manfred, D-7012 Fellbach 4 (DE); SCHMITT, Rémy, F-78400 Catou (FR)
(86) Internationale Anmeldenummer: DE9000908
(87) Internationale Veröffentlichungsnummer: WO9110056

(56) Entgegenhaltungen:
- EP-A- 0 168 586
- EP-A- 0 250 785
- GB-A- 2 017 350
- GB-A- 2 099 612

## Beschreibung

### Stand der Technik

Die Erfindung geht aus von einer Kraftstoffeinspritzpumpe für Brennkraftmaschinen der im Oberbegriff des Anspruchs 1 definierten Gattung.

Solche Kraftstoffeinspritzpumpen sind beispielsweise aus der GB 2 017 350 oder DE 36 05 452 Al bekannt. Praktische Erfahrungen mit diesen Kraftstoffeinspritzpumpen zeigen, daß in dem Federraum des bei solchen Kraftstoffeinspritzpumpen eingesetzten hydraulischen Spritzverstellers häufig instabile Druckschwingungen auftreten. Diese lösen Instabilitäten im Stellweg des Spritzverstellkolbens aus, was über dessen Verstelleinwirkung auf das Nockengetriebe zu Unzuträglichkeiten in der Funktion der Kraftstoffeinspritzpumpe führt.

### Vorteile der Erfindung

Die erfindungsgemäße Kraftstoffeinspritzpumpe mit den kennzeichenden Merkmalen des Anspruchs 1 hat den Vorteil, daß durch die gedrosselte Ankopplung des Federraums des Spritzverstellers an die Druckseite der Förderpumpe ein Kraftstoffteilstrom zum Federraum gelangt und hier ein Druckniveau aufbaut, die Druckschwingungen stabilisiert. Dadurch wird eine Verbesserung der Spritzverstellfunktion des Spritzverstellers hinsichtlich Linearität, Wiederholbarkeit und Stabilität der Spritz beginneinstellung erzielt. Hierzu ist der Federraum über eine erste Drossel von der Saugseite der Förderpumpe teilweise abgekoppelt und über eine zweite Drossel an den druckseitigen Ausgang der Förderpumpe angeschlossen. Der Drosselquerschnitt der ersten Drossel ist dabei größer gewählt als der der zweiten Drossel. Eine gute Stabilisierung wird erreicht, wenn die erste Drossel einem Bohrungsdurchmesser von ca. 0,9 mm und die zweite Drossel einen Bohrungsdurchmesser von ca. 0,6 mm aufweist.

Durch die in den weiteren Ansprüchen aufgeführten Maßnahmen sind vorteilhafte Weiterbildungen und Verbesserungen der im Anspruch 1 angegebenen Kraftstoffeinspritzpumpe möglich.

Bei einer bevorzugten Ausführungsform der Erfindung wird die gedrosselte Ankopplung des Federraums an die Druckseite der Förderpumpe besonders zweckmäßig dadurch realisiert, daß die Drosselbohrung in den Druckkolben des Drucksteuerventils eingebracht ist und dessen Druck- und Federkammer miteinander verbindet. Die Federkammer des Drucksteuerventils wird dann nicht wie bisher mit der Saugseite der Förderpumpe sondern mit dem Federraum des Spritzverstellers verbunden. Die notwendigen konstruktiven Abänderungen gegenüber der Serienpumpe sind damit minimal.

### Zeichnung

Die Erfindung ist anhand eines in der Zeichnung dargestellten Ausführungsbeispiels in der nachfolgenden Beschreibung näher erläutert. Es zeigen:
- Fig. 1: eine schematische Darstellung einer Kraftstoff- einspritzpumpe für eine Brennkraftmaschine,
- Fig. 2: Antriebswelle, Nockengetriebe und Pumpenkolben der Kraftstoffeinspritzpumpe in Fig. 1 schematisch dargestellt und gegenüber Fig. 1 um 90° in die Zeichenebene gedreht.

### Beschreibung des Ausführungsbeispiels

Bei der in Fig. 1 und 2 schematisch skizzierten Kraftstoffeinspritzpumpe der Verteilerbauart wird ein auch als Verteiler dienender Pumpenkolben 11 durch eine Antriebswelle 12 und mit Hilfe eines Nockengetriebes 13 in eine hin- und hergehende und gleichzeitig rotierende Bewegung versetzt. Bei jedem Druckhub des Pumpenkolbens 11 wird dabei aus einem vom Pumpenkolben 11 begrenzten Pumpenarbeitsraum 14 über eine Verteilerlängsnut 15 Kraftstoff zu einem von mehreren Druckkanälen 16 gefördert, die um den Pumpenkolben 11 herum in gleichmäßigen Drehwinkelabständen angeordnet sind und jeweils zu einem einem Brennraum der Brennkraftmaschine zugeordneten Einspritzventil führen. Der Pumpenarbeitsraum 14 wird bei jedem Saughub des Pumpenkolbens 11 mit aus einem Pumpeninnenraum 17 im Pumpengehäuse 10 abgesaugten Kraftstoff gefüllt, der während des Druckhubs auf Einspritzdruck gebracht wird. Der Einspritzvorgang ist beendet, wenn ein in einer Entlastungsleitung 18 zwischen Pumpenarbeitsraum 14 und Pumpeninnenraum 17 angeordnetes Magnetventil 19 oder ein hier nicht gezeigter Schieber auf dem Pumpenkolben den Entlastungskanal öffnet, der dann durch den Pumpenkolben führt. Der Pumpeninnenraum 17 wird von einer Förderpumpe 20 mit Kraftstoff versorgt, die Kraftstoff aus einem Kraftstoffbehälter 21 über eine Saugleitung 22 ansaugt und über eine Druckleitung 23 in den Pumpeninnenraum 17 fördert. Die Förderpumpe 20 wird im allgemeinen von der Antriebswelle 12 angetrieben, kann aber auch einen separaten Elektromotor besitzen. Durch ein Drucksteuerventil 24 wird der Ausgangsdruck der Förderpumpe 20 und damit der Kraftstoffdruck im Pumpeninnenraum 17 gesteuert, wobei dieser Druck mit zunehmender Drehzahl der Antriebswelle 12 entsprechend einer gewünschten Funktion ansteigt. Hierzu weist das Drucksteuerventil 24 einen in einer Bohrung 25 verschieblichen Druckkolben 26 auf, der auf seiner einen Stirnseite eine mit der Druckleitung 23 verbundene Druckkammer 27 und mit seiner anderen Stirnseite eine Federkammer 28 begrenzt, in welcher eine am Bohrungsgrund und am Druckkolben 26 sich abstützende Rückstellfeder 29 aufgenommen ist. Bei Druckaufbau in der Druckkammer 27 verschiebt sich der Druckkolben 26 gegen die Kraft der Rückstellfeder 29 und gibt dabei zunehmend eine Entlastungsöffnung 30, die über eine Entlastungsleitung 31 mit der Saugleitung 22 verbunden ist, hin zur Saugseite der Förderpumpe 20 frei.

Das Nockengetriebe 13 weist in bekannter Weise einen Rollen 32 tragenden Rollenring 33 auf, der um einen bestimmten Winkel verdrehbar im Pumpengehäuse 10 gelagert und über einen Verstellbolzen 34 mit einem Spritzverstellkolben 35 eines Spritzverstellers 36 verdrehschlüssig gekoppelt ist. Der tangential zum Rollenring 33 in einer Bohrung 37 im Pumpengehäuse 10 axial verschiebbare Spritzverstellkolben 35 begrenzt mit seiner einen Stirnseite einen Steuerraum 38, der über einen Drosselkanal 39 mit dem Pumpeninnenraum 17 verbunden ist, und mit seiner anderen Stirnseite einen Federraum 40, der eine sich einerseits am Bohrungsgrund und andererseits am Spritzverstellkolben 35 abstützende Rückstellfeder 41 aufnimmt. Steigt der Kraftstoffdruck im Pumpeninnenraum 17 mit zunehmender Drehzahl, so nimmt auch der Druck im Steuerraum 38 zu und verschiebt den Spritzverstellkolben 35 entgegen der Kraft der Rückstellfeder 41, wodurch der Rollenring 33 verdreht wird. In der Innenbohrung des Rollenrings 33 ist eine Klauenkupplung 42 vorhanden, bei der Klauen 42a an der Antriebswelle 12 mit Klauen 42b am Pumpenkolben 11 über eine hier nicht dargestellte Kreuzscheibe miteinander in drehfestem Eingriff stehen, so daß der Pumpenkolben 11 unabhängig von der Antriebswelle 12 während der Rotation zusätzlich eine Hubbewegung ausüben kann. Am Pumpenkolben 11 ist eine Stirnnocken- oder Hubscheibe 43 befestigt, die mit ihrer Erhebungen oder Stirnnocken 44 tragenden Fläche auf den Rollen 32 des Rollenrings 33 abläuft, wobei die Zahl der Stirnnocken 44 der Zahl der Druckkanäle 16 entspricht. Die Anpreßkraft der Stirnnocken 44 an den Rollen 32 wird durch eine Anpreßfeder 45 aufgebracht. Bei der Verschiebung des Spritzverstellkolbens 35 gegen die Rückstellfeder 41 wird nun der Rollenring 33 verdreht, so daß die Stirnnocken 44 der Hubscheibe 43 bezogen auf die Drehlage der Antriebswelle 12 früher mit den Rollen 32 in Eingriff gelangen, wodurch der Hubbeginn des Pumpenkolbens 11 und damit der Förderbeginn des Kraftstoffs und der Spritzbeginn im Bezug auf die Drehlage der Antriebswelle 12 früher erfolgt. Je höher also der Kraftstoffdruck im Pumpeninnenraum 17 und damit der Steuerdruck am Spritzverstellkolben 35 ist, desto früher liegt der Spritzbeginn.

Der Federraum 40 des Spritzverstellers 36 ist über eine erste Drossel 46 mit der Saugseite der Förderpumpe 20 verbunden, was in Fig. 1 durch eine schematisch dargestellte Verbindungsleitung 47 kenntlich gemacht ist. Weiterhin ist der Federraum 40 des Spritzverstellers 36 über eine zweite Verbindungsleitung 48 mit der Federkammer 28 des Drucksteuerventils 24 verbunden. In dieser Verbindung ist ein von einem Dehnstoffelement 49 gesteuertes Sitzventil 52 eingeschaltet, das oberhalb eines vorgegebenen Wertes der Kühlwassertemperatur der Brennkraftmaschine öffnet und damit die zweite Verbindungsleitung 48 freigibt. Die Federkammer 28 des Drucksteuerventils 24 ist über eine zweite Drossel 50 mit der Druckseite der Förderpumpe 20 verbunden. Die zweite Drossel 50 ist zweckmäßigerweise als eine den Druckkolben 26 vollständig durchdringende axiale Drosselbohrung ausgebildet, die die Druckkammer 27 des Drucksteuerventils 24 mit der Federkammer 28 verbindet. Der Drosselquerschnitt der zweiten Drossel 50 ist dabei kleiner gehalten als der Drosselquerschnitt der ersten Drossel 46. In einer bevorzugten Ausführungsform beträgt der Bohrungsdurchmesser der ersten Drossel 46 0,9 mm und der Bohrungsdurchmesser der zweiten Drossel 0,6 mm. Infolge der durch die erste Drossel 46 bewirkten Entkopplung des Federraums 40 des Spritzverstellers 36 von der Saugseite der Förderpumpe 20 und durch den über die zweite Drossel 50 erfolgenden gedrosselten Anschluß des Federraums 40 an die Druckseite der Förderpumpe 20 wird in der Federkrammer 40 ein gegen den Druck in dem Steuerraum 38 des Spritzverstellers 36 wirkender Rückkopplungsdruck aufgebaut, der Druckschwinungen im Federraum 40 des Spritzverstellkolbens 35 stabilisiert. Dadurch wird die Funktion des Spritzverstellers 36 hinsichtlich Linearität, Wiederholbarkeit und Stabilität der Spritzverstellung wesentlich verbessert.

Üblicherweise ist in der Kraftstoffeinspritzpumpe noch ein an sich bekannter Kaltstartbeschleuniger (KSB) 51 vorgesehen, der hier als hydraulischer KSB 51 ausgebildet ist. Er besteht aus dem thermo- statisch gesteuerten Sitzventil 49 und einem Druckbegrenzungsventil 53, das in einer Parallelleitung 54 zum Sitzventil 49 angeordnet ist und diese bei Erreichen eines bestimmten Innenraumdrucks öffnet. Durch das Sitzventil 49 wird bei kalter Brennkraftmaschine beim Start und in der Warmlaufphase die Entlastung des Federraumes 28 unterbunden, so daß hier der im Innenraum der Kraftstoffeinspritz- pumpe herrschende Druck zur Geltung kommt und die Entlastungsöffnung 30 durch den Kolben 26 verschlossen wird. So erhöht sich der Innenraum- druck und bewirkt eine Verschiebung des Spritzverstellkolbens 35 in Richtung frühen Spritzbeginn. Der Grad der Spritzverstellung wird bei Drehzahlzunahme und steigendem Innenraum durch das Druck- begrenzungsventil 53 begrenzt.

Die Verschiebung des Einspritzbeginns in Richtung "früh" in der Kaltphase der Brennkraftmaschine wird dadurch unterstützt, daß der KSB 51 in die zweite Verbindungsleitung 48 eine Drossel mit zunächst kleinem Drosselquerschnitt einschaltet, der dann mit zunehmendem Druck im Pumpeninnenraum 17 zunimmt, so daß der in dem Federraum 40 des Spritzverstellers 36 sich aufbauende Gegendruck relativ klein bleibt und ein geringerer Druck im Steuerraum 38 ausreicht, den Spritzverstellkolben 35 gegen die Rückstellfeder 41 zu verschieben.

## Patentansprüche

1. Kraftstoffeinspritzpumpe für Brennkraftmaschinen mit einem in einem Pumpengehäuse (10) ausgebildeten Pumpeninnenraum (17), mit einer Kraftstoff aus einem Kraftstofftank (21) ansaugenden und in den Pumpeninnenraum (17) fördernden Kraftstofförderpumpe (20), mit einem den Kraftstoffdruck im Pumpeninnenraum (17) einstellenden Druck- steuerventil (24), mit einem zumindest eine axiale Hubbewegung ausführenden Pumpenkolben (11), der Kraftstoff in einem Saughub aus dem Pumpeninnenraum (17) ansaugt und in einem Förder- oder Druckhub unter Einspritzdruck mindest einer Einspritzleitung (16) zumißt, mit einer im Pumpengehäuse (10) rotierenden Antriebswelle (12), die mittels eines Nockengetriebes (13) den Pumpenkolben (11) mindestens zu der Hubbewegung antreibt, und mit einem hydraulischen Spritzversteller (36) zur Einstellung des Beginns des Förderhubs des Pumpenkolbens (11) bezüglich der Drehlage der Antriebswelle (12), der einen auf das Nockengetriebe (13) wirkenden Spritzverstellkolben (35), einen von dessen einer Stirnseite begrenzten, über eine Drosselbohrung (39) mit dem Pumpeninnenraum verbundenen Steuerraum (38) und einen von der anderen Stirnseite des Pumpenkolbens begrenzten, über eine erste Drossel (46) mit konstantem Querschnitt mit der Saugseite der Kraft- stofförderpumpe (20) verbundenen Federraum (40) aufweist, der eine sich am Spritzverstellkolben (35) abstützende Rückstellfeder (41) aufnimmt, wobei der Federraum (40) des Spritzverstellers (36) über eine zweite Drossel (50) an dem druckseitigen Ausgang der Kraftstofförderpumpe (20) angeschlossen ist, dadurch gekennzeichnet, daß die zweite Drossel (50) eine Drossel mit konstantem Querschnitt ist und daß der Drosselquerschnitt der zweiten Drossel (50) kleiner bemessen ist als der Drosselquerschnitt der ersten Drossel (46) zwischen dem Federraum (40) und dem saugseitigen Eingang der Kraftstofförderpumpe (20).

2. Kraftstoffeinspritzpumpe nach Anspruch 1, dadurch gekennzeichnet, daß das Drucksteuerventil (24) einen Druckkolben (26) aufweist, der eine am druckseitigen Ausgang der Kraftstofförderpumpe (20) angeschlossene Druckkammer (27) und eine eine Rückstellfeder (29) aufnehmende Federkammer (28) begrenzt und bei Axialverschiebung gegen die Kraft der Rückstellfeder (29) eine Entlastungsöffnung (30) zur Saugseite der Kraftstofförderpumpe (20) zunehmend freigibt, daß die zweite Drossel (50) als den Druckkolben (26) axial durchdringende, die Druckkammer (27) und die Federkammer (28) miteinander verbindende Drosselbohrung ausgebildet ist und daß die Federkammer (28) mit dem Federraum (40) des Spritzverstellers (36) verbunden ist.

3. Kraftstoffeinspritzpumpe nach Anspruch 1 oder 2, dadurch gekennzeichnet, daß der Bohrungsdurchmesser der ersten Drossel (46) etwa 0,9mm und der der zweiten Drossel (50) etwa 0,6mm beträgt.

## Claims

1. Fuel injection pump for internal combustion engines with a pump interior space (17) formed in a pump housing (10), with a fuel feed pump (20) sucking fuel out of a fuel tank (21) and delivering it into the pump interior space (17), with a pressure control valve (24) adjusting the fuel pressure in the pump interior space (17), with a pump piston (11) which executes at least an axial stroke movement, sucks the fuel out of the pump interior space (17) in an intake stroke and meters it in a discharge or delivery stroke, under injection pressure, to at least one injection conduit (16), with a drive shaft (12) which rotates in the pump housing (10) and drives, by means of a cam mechanism (13), the pump piston (11) at least to perform the stroke movement, and with a hydraulic injection adjusting device (36) for adjusting the beginning of the discharge stroke of the pump piston (11) with regard to the rotational position of the drive shaft (12), which injection adjusting device has an adjusting device piston (35) acting on the cam mechanism (13), a control space (38) which is bounded by its one end side and is connected to the pump interior space via a throttle bore (39), and has a spring space (40) which is bounded by the other end side of the pump piston, is connected to the intake side of the fuel feed pump (20) via a first throttle (46) with constant cross-section and accommodates a restoring spring (41) which is supported on the adjusting device piston (35), the spring space (40) of the injection adjusting device (36) being connected to the pressure-side output of the fuel feed pump (20) via a second throttle (50), characterized in that the second throttle (50) is a throttle with a constant cross-section and in that the throttle cross-section of the second throttle (50) is dimensioned smaller than the throttle cross-section of the first throttle (46) between the spring space (40) and the intake-side input of the fuel feed pump (20).

2. Fuel injection pump according to Claim 1, characterized in that the pressure control valve (24) has a pressure piston (26) which bounds a pressure chamber (27), connected to the pressure-side output of the fuel feed pump (20), and a spring chamber (28), accommodating a restoring spring (29), and on axial displacement against the force of the restoring spring (29) increasingly releases a relief opening (30) to the intake side of the fuel feed pump (20), in that the second throttle (50) is designed as a throttle bore axially penetrating through the pressure piston (26) and connecting the pressure chamber (27) and the spring chamber (28) to one another, and in that the spring chamber (28) is connected to the spring space (40) of the injection adjusting device (36).

3. Fuel injection pump according to Claim 1 or 2, characterized in that the bore diameter of the first throttle (46) is approximately 0.9 mm and that of the second throttle (50) is approximately 0.6 mm.

## Revendications

1. Pompe d'injection de carburant pour des moteurs à combustion interne comportant une cavité (17) réalisée dans le corps (10) de la pompe, une pompe d'alimentation en carburant (20) qui aspire le carburant d'un réservoir (21) et le fournit à la cavité (17), une soupape de commande de pression (24) qui règle la pression du carburant dans la cavité (17), un piston de pompe (11) qui effectue au moins un mouvement de translation axial pour aspirer le carburant pendant une course d'aspiration dans la cavité (17) et le fournir de manière dosée à une conduite d'injection (16) sous une pression d'injection pendant une course de transfert ou course de pression, avec au moins un axe d'entraînement (12) tournant dans le corps (10) de la pompe et qui entraîne, par l'intermédiaire d'une transmission à came (13), le piston de pompe (11) pour qu'il exécute au moins un mouvement de translation, et un dispositif de réglage hydraulique de l'injection (36) pour régler le début de la course de transfert du piston de pompe (11) par rapport à la position de rotation de l'axe d'entraînement (12), comportant un piston de réglage d'injection (35) agissant sur la transmission à came (13), une chambre de commande (38) délimitée par une face frontale et reliée à la cavité de la pompe par un perçage d'étranglement (39) et une chambre à ressort (40) délimitée par l'autre face du piston de la pompe, en étant reliée par un premier étranglement (46) de section constante au côté aspiration de la pompe d'alimentation (20), cette chambre à ressort logeant un ressort de rappel (41) s'appuyant contre le piston de réglage de l'injection (35), la chambre à ressort (40) du dispositif de réglage de l'injection (36) étant reliée par un second organe d'étranglement (50) à la sortie côté pression de la pompe d'alimentation (20), pompe d'injection caractérisée en ce que le second organe d'étranglement (50) est un organe d'étranglement de section constante, et la section d'étranglement du second organe (50) est plus petite que la section d'étranglement tandis que la section d'étranglement du second organe d'étranglement (50) est plus petite que la section d'étranglement du premier organe d'étranglement (46) entre la chambre à ressort (40) et l'entrée côté aspiration de la pompe d'alimentation (20).

2. Pompe d'injection de carburant selon la revendication 1, caractérisée en ce que la soupape de commande de pression (24) comporte un piston de pression (26) ayant une chambre de pression (27) reliée à la sortie côté pression de la pompe d'alimentation en carburant (20) et délimitant une chambre à ressort (28) logeant un ressort de rappel (29), et ce piston libère de manière croissante, par déplacement axial contre la force du ressort de rappel (29), une ouverture de décharge (30) vers le côté aspiration de la pompe d'alimentation en carburant (20), et le second organe d'étranglement (50) est un perçage d'étranglement traversant axialement le piston depression (26) et reliant la chambre de pression (27) à la chambre à ressort (28), cette chambre à ressort (28) étant reliée à la cavité à ressort (40) du dispositif de réglage d'injection (36).

3. Pompe d'injection de carburant selon l'une des revendications 1 ou 2, caractérisée en ce que le diamètre du perçage du premier organe d'étranglement (46) est de l'ordre de 0,9 mm et celui du second organe d'étranglement (50) correspond à environ 0,6 mm.
